# FASCICULE DE BREVET EUROPEEN

(11) **EP 1 039 079 B1**
(45) Date de publication et mention de la délivrance du brevet: **21.07.2004**
(21) Numéro de dépôt: 00400774.6
(22) Date de dépôt: 21.03.2000
(51) Int. Cl.: E05B 65/32, E05B 9/00

(54) **Serrure pour ouvrant de véhicule automobile**
Schloss für Kraftfahrzeugflügel
Lock for a motor vehicle wing

(30) Priorité: 23.03.1999 FR 9903569
(43) Date de publication de la demande: 27.09.2000
(73) Titulaire: VALEO SECURITE HABITACLE S.A.S., 94042 Créteil Cédex (FR)
(72) Inventeur: Hochart, Jean-Philippe, 80132 Buigny L'Abbe (FR); de Taillac, Guillaume, 80100 Abbeville (FR)
(74) Mandataire: Hervouet, Sylvie

(56) Documents cités:
- FR-A- 1 594 900
- FR-A- 2 760 778
- GB-A- 2 285 481
- US-A- 4 097 078
- US-A- 4 775 176

## Description

La présente invention concerne d'une manière générale une serrure et plus particulièrement une serrure pour ouvrant de véhicule automobile.

De manière connue en soi, une serrure pour ouvrant de véhicule automobile présente une platine par laquelle elle est appliquée contre le chant de l'ouvrant et fixée à celui-ci et un boîtier renfermant l'ensemble du mécanisme de serrure.

La serrure renferme un pêne rotatif destiné à coopérer avec une gâche montée en saillie sur le bâti fixe de l'ouvrant. A cet effet, le pêne présente une encoche dans laquelle s'engage la gâche lors de la fermeture de l'ouvrant du véhicule. La serrure renferme également un cliquet rotatif destiné à retenir le pêne dans la position de fermeture pour laquelle il retient la gâche. Usuellement, les axes de rotation du pêne et du cliquet sont sertis sur la platine.

Une telle disposition rend la serrure assez fragile en cas de chocs, c'est pourquoi il a été proposé dans la demande française publiée sous le n° 2 760 778 d'améliorer une telle serrure en formant dans la platine des collets constituant les axes de rotation desdits pêne et cliquet et dans lesquels sont vissées des vis assurant la fixation de ladite platine au battant mobile de l'ouvrant de véhicule.

Il a été cependant constaté que le pêne et le cliquet d'une telle serrure peuvent avoir un mouvement de translation le long du collet qui leur sert d'axe de rotation ce qui détériore la tenue en position de fermeture de la serrure lorsque celle-ci est soumise à des essais dynamiques avec sollicitations à directions multiples car le pêne et le cliquet peuvent ne pas rester dans le même plan.

La présente invention a donc pour but de proposer une serrure ayant une capacité de rétention améliorée.

A cet effet, l'invention concerne une serrure pour ouvrant de véhicule automobile, ledit ouvrant comportant un battant mobile et un élément fixe solidaire de la carrosserie du véhicule, ladite serrure comportant un pêne rotatif, en forme de fourche, ladite fourche étant destinée à recevoir une gâche qui fait saillie sur l'élément fixe de l'ouvrant, le pêne étant retenu en position fermée par un cliquet pivotant, le pêne et le cliquet étant renfermés à l'intérieur d'un module, qui comporte extérieurement une platine appliquée et fixée sur le chant du battant mobile par des vis, les axes du pêne et du cliquet étant sensiblement perpendiculaires au chant du battant mobile, la serrure comportant, en outre, une enveloppe renfermant l'ensemble de son mécanisme et coopérant avec ledit module pour assurer la commande du cliquet, le pêne et le cliquet étant axés chacun sur un collet extérieurement lisse de la platine, lesdits collets étant traversés chacun par l'une des vis de fixation du module sur le chant du battant mobile, caractérisée par le fait que, du côté du plan moyen du pêne et du cliquet où ne se trouve pas la platine du module, est disposée une traverse qui comporte au moins deux collets taraudés intérieurement, l'entre-axe des collets de traverse étant égal à l'entre-axe des collets de platine de façon que le vissage des vis de fixation dans les collets de traverse entraîne l'application de la platine contre le chant du battant mobile, la traverse formant alors un obstacle s'opposant à un décalage du plan moyen du pêne par rapport au plan moyen du cliquet.

Selon un mode de réalisation, le pêne de la serrure est retenu en position fermée par un cliquet pivotant, lui-même retenu par un deuxième cliquet pivotant, axé sensiblement perpendiculairement au chant sur un troisième collet extérieurement lisse de la platine et que la traverse comporte un troisième collet disposé de telle sorte que les entre-axes entre les collets de la traverse sont égaux à ceux de la platine, la traverse formant alors un obstacle s'opposant à un décalage des plans moyens du pêne, du cliquet et du deuxième cliquet les uns par rapport aux autres. Avantageusement, le troisième collet de la traverse est taraudé intérieurement pour permettre l'application de la platine contre le chant au moyen de deux vis vissées dans deux des trois collets de la traverse ou au moyen de trois vis vissées dans les trois collets de la traverse.

Dans la serrure selon l'invention, le pêne et le(s) cliquet(s) peuvent comporter chacun une ouverture traversante cylindrique par laquelle chacun est positionné sur la surface d'un collet de platine ; de préférence, les collets de la platine sont lisses intérieurement et les collets de la traverse sont lisses extérieurement.

De manière avantageuse, les collets de la traverse ont une surface externe cylindrique de même diamètre que la surface externe des collets de platine, chacun desdits collets de traverse venant en appui contre le collet de platine, qui lui est associé, pour que leurs surfaces cylindriques externes constituent une portée de guidage cylindrique continue coopérant avec l'ouverture traversante du pêne ou du (des) cliquet(s) respectivement.

De préférence, chacun des collets de la traverse comporte, à son extrémité la plus éloignée de la platine, une collerette pour s'opposer, au voisinage de leur portée de guidage en rotation, à un déplacement du (des) cliquet(s) ou du pêne respectivement.

La platine du module de la serrure selon l'invention peut comporter des moyens de fixation pour maintenir un capot de protection permettant de recouvrir le pêne, le(s) cliquet(s) et la traverse, le module constituant ainsi un petit boîtier délimité extérieurement par le capot et la platine. Lesdits moyens de fixation peuvent être des éléments d'encliquetage prévus sur des pattes de la platine, lesdites pattes étant dans des plans sensiblement parallèles aux axes de rotation du pêne et du (des) cliquet(s).

Avantageusement, la traverse comporte, au niveau de chacune de ses collerettes, un alésage, qui est coaxial à la surface intérieure filetée du collet de traverse correspondant mais qui est de diamètre supérieur à celui de ladite surface intérieure, cet alésage recevant l'extrémité d'un bossage cylindrique solidaire du capot. Chaque bossage du capot peut avoir une forme tubulaire, l'extrémité de la vis de fixation, qui coopère avec la surface intérieure filetée du collet de traverse correspondant pouvant venir se loger à l'intérieur de la partie basse du bossage.

Selon l'invention, la traverse peut comporter entre ses deux collerettes un (des) bras de liaison ayant sensiblement la même épaisseur que lesdites collerettes. Avantageusement, le(s) bras de liaison de la traverse comporte(nt) une nervure de rigidification pour que la traverse coopère au maintien de(s) l'entre-axe(s) entre les axes de rotation du pêne et du (des) cliquet(s).

L'invention sera mieux comprise grâce à la description, qui va suivre, d'un exemple de réalisation non limitatif faite en se référant au dessin annexé.

Sur ce dessin :
- la figure 1 est une vue schématique, en perspective éclatée, d'un module de serrure d'ouvrant de véhicule automobile selon l'invention ;
- la figure 2 est une vue de dessus, capot enlevé, du module de la figure 1 ;
- la figure 3 est une vue en coupe suivant la ligne III-III de la figure 2 ;
- la figure 4 est une vue en coupe partielle à plus grande échelle prise au niveau du collet portant le cliquet ; et
- la figure 5 est une vue schématique, en perspective, d'une traverse selon un autre mode de réalisation.

La serrure selon l'invention est destinée à un ouvrant de véhicule automobile non représenté sur le dessin, ledit ouvrant comportant, de manière connue en soi, un battant mobile et un élément fixe solidaire de la carrosserie du véhicule.

Une gâche, également non représentée sur le dessin, est fixée en saillie sur l'élément fixe de l'ouvrant et est destinée à être introduite à travers l'avaloir 21 de la serrure dans l'échancrure 50 d'un pêne rotatif 5 en forme de fourche disposé dans la serrure.

Ledit pêne 5 est retenu en position fermée par un cliquet 4 pivotant portant un bec 45. Dans la serrure selon l'invention, le pêne 5 et le cliquet 4 sont enfermés dans un module et un mécanisme non représenté sur le dessin est disposé de manière à coopérer avec lesdits pêne et cliquet. Comme visible sur la figure 1, le module enfermant le pêne 5 et le cliquet 4 comporte une platine 2 et un capot 3 susceptible d'être fixé sur ladite platine 2.

La platine 2 est destinée à être appliquée et fixée sur le chant 1 du battant mobile de l'ouvrant par des vis 10, les axes du pêne 5 et du cliquet 4 étant disposés perpendiculairement audit chant 1. Elle est conformée de manière à présenter un avaloir 21 et deux collets 24, 25 tubulaires, à surface externe lisse, disposés de part et d'autre dudit avaloir 21 et destinés à former les axes desdits pêne 5 et cliquet 4. Lors du montage du module de serrure sur le chant 1 du battant d'un ouvrant de véhicule, par exemple une portière ou un coffre, deux des vis 10 de fixation sont insérées dans lesdits collets 24, 25 de la platine 2. Des nervures de rigidification 22 sont formées dans la platine 2 afin de lui conférer la solidité nécessaire malgré la présence de l'ouverture formant l'avaloir 21.

Le cliquet 4 et le pêne 5 de la serrure présentent une ouverture traversante cylindrique 42, 52 par laquelle ils sont respectivement positionnés sur la surface externe tubulaire, lisse, des collets 24, 25 qui constituent alors leur axe de rotation disposé perpendiculairement au chant 1 du battant mobile.

Selon l'invention, une traverse 6 est disposée du côté du plan moyen du pêne 5 et du cliquet 4 où ne se trouve pas la platine 2 du module de serrure, ladite traverse 6 étant constituée d'un bras 60 portant deux collets cylindriques 64, 65 taraudés. L'entre-axe des collets 64, 65 de la traverse 6 est égal à l'entre-axe des collets 24, 25 de la platine 2 de sorte que les vis de fixation 10 pénètrent dans les collets 64, 65 et coopèrent avec leur taraudage pour assurer l'application de la platine 2 contre le chant 1 du battant mobile.

Les collets 64, 65 de la traverse 6 présentent une surface externe cylindrique de même diamètre que la surface externe des collets 24, 25 de la platine 2 de sorte que chacun desdits collets 64, 65 de traverse 6 vienne en appui contre les collets 24, 25 de la platine et forme avec lesdits collets 24, 25 une portée de guidage continue coopérant avec les ouvertures traversantes 42, 52 du cliquet 4 et du pêne 5.

Chaque collet 64, 65 de la traverse 6 est entouré, à son extrémité la plus éloignée de la platine 2, par une collerette 64a, 65a. Lorsque le module de la serrure est fixé sur le chant 1 du battant mobile, le vissage des vis de fixation 10 dans les collets taraudés 64, 65 de la traverse 6 amène les collerettes 64a, 65a en appui contre la face du cliquet 4 et du pêne 5 opposée à la platine 2. Lesdites collerettes 64a, 65a forment ainsi des obstacles dont la position est parfaitement fixée par rapport au chant 1 du battant mobile assurant le maintien en position du cliquet 4 et du pêne 5. Le cliquet 4 et le pêne 5 sont ainsi maintenus dans la position assurant un fonctionnement normal de la serrure pour laquelle ils sont coplanaires, et aucun décalage entre le plan moyen du cliquet 4 et le plan moyen du pêne 5 entraînant un désalignement néfaste au fonctionnement de ladite serrure ne peut se produire.

Comme visible sur le dessin, le bras 60 de la traverse 6 a une épaisseur sensiblement égale à celle des collerettes 64a, 65a et présente une nervure 6a de rigidification participant à l'amélioration de la résistance du module de serrure selon l'invention en coopérant au maintien de l'entre-axe entre les axes de rotation du pêne 5 et du cliquet 4.

La platine 2 porte des moyens de fixation 23 destinés à maintenir le capot 3 de protection. Lorsqu'ils sont solidarisés l'un à l'autre, la platine 2 et le capot de protection 3 forment un module de serrure enfermant le cliquet 4, le pêne 5 et la traverse 6 auquel peut être associé un mécanisme de commande non représenté sur le dessin. Dans l'exemple de réalisation représenté sur le dessin, les moyens de fixation du capot 3 sont constitués par des éléments d'encliquetage 23 portés par des pattes 23a de ladite platine disposées parallèlement aux axes des collets 24, 25 formant les axes de rotation du cliquet 4 et du pêne 5.

Le capot de protection 3 porte d'une part des moyens d'accrochage, non représentés sur le dessin, destinés à coopérer avec les éléments d'encliquetage 23 de la platine, et, d'autre part des bossages cylindriques 34, 35 destinés à pénétrer dans des alésages 66 constitués dans les collerettes 64a, 65a de la traverse. Ces alésages 66 sont disposés coaxialement à la surface intérieure filetée de chacun des collets 64, 65 de la traverse 6 et présentent un diamètre interne supérieur à celui de ladite surface intérieure filetée desdits collets 64, 65. Les bossages 34, 35 du capot sont tubulaires de manière à permettre que l'extrémité des vis de fixation 10 du module sur le chant 1 du battant de l'ouvrant puisse se loger dans lesdits bossages.

Dans un autre mode de réalisation, la serrure comprend un pêne retenu en position fermée par un cliquet pivotant, lui-même retenu par un autre cliquet pivotant, appelé deuxième cliquet. Le pêne et les deux cliquets sont enfermés dans un module, similaire à celui décrit précédemment, comportant une platine et un capot susceptible d'être fixé sur ladite platine. La platine comprend trois collets tubulaires, à surfaces externes lisses, destinés à former les axes desdits pêne et cliquets. Dans ce mode de réalisation, la traverse selon l'invention comprend trois collets cylindriques, les entre-axes des collets de la traverse étant égaux aux entre-axes des collets de la platine. La figure 5 représente, de façon schématique, un exemple de traverse 7 correspondant à ce mode de réalisation de la serrure. La traverse 7 comprend trois collets 73, 74, 75 cylindriques reliés entre eux par deux bras 70a, 70b de liaison. Les trois collets de la traverse 7 sont similaires à ceux 64, 65 décrits précédemment dans le cas d'une serrure à un seul cliquet, et coopèrent avec les collets de la platine pour former des portées de guidage continues. A titre d'exemple, la traverse 7 comprend deux collets 74, 75, dits extérieurs, destinés à venir en appui contre les collets complémentaires de la platine pour former les axes de rotation du cliquet et du pêne et un troisième collet 73, dit central, destiné à venir en appui contre le collet central de la platine pour former l'axe de rotation du deuxième cliquet. Les trois collets de la traverse 7 sont taraudés de sorte que la platine peut être appliquée contre le chant du battant mobile au moyen de deux ou trois vis coopérant avec les taraudages de deux ou trois desdits collets. Chaque collet 73, 74, 75 est entouré par une collerette 73a, 73b, 73c destinée à venir en appui contre la surface d'un des cliquets ou du pêne, opposée à la platine, afin de garantir un positionnement correct des cliquets et du pêne les uns par rapport aux autres. Chaque bras de liaison 70a, 70b peut également comprendre une nervure de rigidification 7a, 7b. Les collets peuvent comprendre des alésages (77) dans lesquels peuvent se loger des bossages du capot de protection du module. Ce mode de réalisation permet de proposer une serrure avec deux ou trois points de fixation.

## Revendications

1. Serrure pour ouvrant de véhicule automobile, ledit ouvrant comportant un battant mobile et un élément fixe solidaire de la carrosserie du véhicule, ladite serrure comportant un pêne (5) rotatif, en forme de fourche, ladite fourche étant destinée à recevoir une gâche qui fait saillie sur l'élément fixe de l'ouvrant, le pêne (5) étant retenu en position fermée par un cliquet (4) pivotant, le pêne (5) et le cliquet (4) étant renfermés à l'intérieur d'un module, qui comporte extérieurement une platine (2) appliquée et fixée sur le chant (1) du battant mobile par des vis (10), les axes du pêne (5) et du cliquet (4) étant sensiblement perpendiculaires au chant (1) du battant mobile, la serrure comportant, en outre, une enveloppe renfermant l'ensemble de son mécanisme et coopérant avec ledit module pour assurer la commande du cliquet, le pêne (5) et le cliquet (4) étant axés chacun sur un collet (25, 24) extérieurement lisse de la platine (2), lesdits collets (25, 24) étant traversés chacun par l'une des vis (10) de fixation du module sur le chant (1) du battant mobile, **caractérisée par le fait que**, du côté du plan moyen du pêne (5) et du cliquet (4) où ne se trouve pas la platine (2) du module, est disposée une traverse (6, 7) qui comporte au moins deux collets (65, 64) (74, 75) taraudés intérieurement, l'entre-axe des collets (65, 64) (74, 75) de traverse (6, 7) étant égal à l'entre-axe des collets (25, 24) de platine (2) de façon que le vissage des vis (10) de fixation dans les collets (65, 64) de traverse (6) entraîne l'application de la platine (2) contre le chant (1) du battant mobile, la traverse (6) formant alors un obstacle s'opposant à un décalage du plan moyen du pêne (5) par rapport au plan moyen du cliquet (4).

2. Serrure selon la revendication 1, **caractérisée par le fait que** le pêne de la serrure est retenu en position fermée par un cliquet pivotant, lui-même retenu par un deuxième cliquet pivotant, axé sensiblement perpendiculairement au chant sur un troisième collet (73) extérieurement lisse de la platine et que la traverse (7) comporte un troisième collet (73) disposé de telle sorte que les entre-axes entre les collets (73, 74, 75) de la traverse (6) sont égaux à ceux de la platine, la traverse formant alors un obstacle s'opposant à un décalage des plans moyens du pêne, du cliquet et du deuxième cliquet les uns par rapport aux autres.

3. Serrure selon la revendication 2, **caractérisée par le fait que** le troisième collet (73) de la traverse (7) est taraudé intérieurement pour permettre l'application de la platine contre le chant au moyen de deux vis vissées dans deux des trois collets (73, 74, 75) de la traverse (7) ou au moyen de trois vis vissées dans les trois collets de la traverse.

4. Serrure selon l'une des revendications 1 à 3, **caractérisée par le fait que** le pêne (5) et le(s) cliquet(s) (4) comportent chacun une ouverture traversante cylindrique (52, 42) par laquelle chacun est positionné sur la surface d'un collet de platine (25, 24).

5. Serrure selon l'une des revendications précédentes, **caractérisée par le fait que** les collets (25, 24) de la platine (2) sont lisses intérieurement et les collets (65, 64) (73, 74, 75) de la traverse (6) sont lisses extérieurement.

6. Serrure selon la revendication 5, **caractérisée par le fait que** les collets (65, 64) (73, 74, 75) de la traverse (6,7) ont une surface externe cylindrique de même diamètre que la surface externe des collets (25, 24) de platine (2), chacun desdits collets de traverse venant en appui contre le collet de platine, qui lui est associé, pour que leurs surfaces cylindriques externes constituent une portée de guidage cylindrique continue coopérant avec l'ouverture traversante (52, 42) du pêne (5) ou du (des) cliquet (s) (4) respectivement.

7. Serrure selon la revendication 4, **caractérisée par le fait que** chacun des collets (65, 64) (73, 74, 75) de la traverse (6, 7) comporte, à son extrémité la plus éloignée de la platine (2), une collerette (65a, 64a) (73a, 74a, 75a) pour s'opposer, au voisinage de leur portée de guidage en rotation, à un déplacement du pêne (5) ou du (des) cliquet(s) (4) respectivement.

8. Serrure selon l'une des revendications 1 à 7, **caractérisée par le fait que** la platine (2) du module de la serrure selon l'invention comporte des moyens de fixation pour maintenir un capot de protection (3) permettant de recouvrir le pêne (5), le(s) cliquet(s) (4) et la traverse (6, 7), le module constituant ainsi un petit boîtier délimité extérieurement par le capot (3) et la platine (2).

9. Serrure selon la revendication 8, **caractérisée par le fait que** lesdits moyens de fixation sont des éléments d'encliquetage (23) prévus sur des pattes (23a) de la platine (2), lesdites pattes étant dans des plans sensiblement parallèles aux axes de rotation du pêne (5) et du (des) cliquet(s) (4).

10. Serrure selon l'une des revendications 8 ou 9, **caractérisée par le fait que** au niveau de chacune de ses collerettes (64a, 65a) (73a, 74a, 75a), la traverse (6, 7) comporte un alésage (66, 77), qui est coaxial à la surface intérieure filetée du collet de traverse (64, 65) (73, 74, 75) correspondant mais qui est de diamètre supérieur à celui de ladite surface intérieure, cet alésage (66, 77) recevant l'extrémité d'un bossage cylindrique (34, 35) solidaire du capot (3).

11. Serrure selon la revendication 10, **caractérisée par le fait que** chaque bossage (34, 35) du capot (3) a une forme tubulaire, l'extrémité de la vis de fixation (10), qui coopère avec la surface intérieure filetée du collet de traverse (64, 65) (73, 74, 75) correspondant pouvant venir se loger à l'intérieur de la partie basse du bossage (34, 35).

12. Serrure selon l'une des revendications 1 à 10, **caractérisée par le fait que** la traverse (6) comporte entre ses collerettes (64a, 65a) (73a, 74a, 75a), un (des) bras de liaison (60) (70a, 70b) ayant sensiblement la même épaisseur que lesdites collerettes.

13. Serrure selon la revendication 12, **caractérisée par le fait que** le(s) bras de liaison (60) (70a, 70b) de la traverse (6, 7) comporte une nervure de rigidification (6a) pour que la traverse (6, 7) coopère au maintien de(s) entre-axe(s) entre les axes de rotation du pêne (5) et du (des) cliquet(s) (4).

## Patentansprüche

1. Schloss für eine Kraftfahrzeugtür, wobei die Tür einen beweglichen Türflügel und ein fest mit der Karosserie des Fahrzeugs verbundenes ortsfestes Element enthält, wobei das Schloss einen Drehriegel (5) in Form einer Gabel enthält, die dazu bestimmt ist, eine Zuhaltung aufzunehmen, die am ortsfesten Türelement absteht, der Riegel (5) über eine verschwenkbare Sperre (4) in Schließstellung gehalten wird, der Riegel (5) und die Sperre (4) innerhalb eines Moduls eingeschlossen sind, das außen eine an die Kante (1) des beweglichen Türflügels angelegte und an dieser über Schrauben (10) befestigte Tragplatte (2) enthält, wobei die Achsen des Riegels (5) und der Sperre (4) im wesentlichen senkrecht zur Kante (1) des beweglichen Türflügels verlaufen, wobei das Schloss ferner eine Hülle enthält, die seinen gesamten Mechanismus einschließt und mit dem Modul zusammenwirkt, um das Steuern der Sperre zu gewährleisten, wobei der Riegel (5) und die Sperre (4) jeweils auf einen außen glatt ausgeführten Kragen (25, 24) der Tragplatte (2) zentriert sind, und wobei die Krägen (25, 24) jeweils von einer der Schrauben (10) zum Befestigen des Moduls an der Kante (1) des beweglichen Türflügels durchsetzt sind, **dadurch gekennzeichnet, dass** auf der Seite der Mittelebene des Riegels (5) und der Sperre (4), an der sich nicht die Tragplatte (2) des Moduls befindet, eine Querstrebe (6, 7) angeordnet ist, die zumindest zwei Krägen (65, 54) (74, 75) mit Innengewinde enthält, wobei der Achsabstand der Krägen (65, 64) (74, 75) der Querstrebe (6, 7) gleich dem Achsabstand der Krägen (25, 24) der Tragplatte (2) ist, so dass das Einschrauben der Befestigungsschrauben (10) in die Krägen (65, 64) der Querstrebe (6) das Andrücken der Tragplatte (2) an die Kante (1) des beweglichen Türflügels bewirkt, wobei die Querstrebe (6) dann ein Hindernis bildet, das einem Versetzen der Mittelebene des Riegels (5) bezüglich der Mittelebene der Sperre (4) entgegenwirkt.

2. Schloss nach Anspruch 1, **dadurch gekennzeichnet, dass** der Riegel des Schlosses über eine verschwenkbare Sperre in Schließstellung gehalten wird, die ihrerseits über eine zweite verschwenkbare Sperre gehalten wird, die im wesentlichen senkrecht zur Kante auf einen außen glatt ausgeführten dritten Kragen (73) der Tragplatte zentriert ist, und dass die Querstrebe (7) einen dritten Kragen (73) enthält, der so angeordnet ist, dass die Achsabstände zwischen den Krägen (73, 74, 75) der Querstrebe (6) gleich denen der Tragplatte sind, wobei die Querstrebe dann ein Hindernis bildet, das einem Versetzen der Mittelebenen des Riegels, der Sperre und der zweiten Sperre zueinander entgegenwirkt.

3. Schloss nach Anspruch 2, **dadurch gekennzeichnet, dass** der dritte Kragen (73) der Querstrebe (7) ein Innengewinde enthält, um das Anbringen der Tragplatte an die Kante über zwei Schrauben zu ermöglichen, die in zwei der drei Krägen (73, 74, 75) der Querstrebe (7) eingeschraubt sind, oder aber über drei Schrauben, die in die drei Krägen der Querstrebe eingeschraubt sind.

4. Schloss nach einem der Ansprüche 1 bis 3, **dadurch gekennzeichnet, dass** der Riegel (5) und die Sperre bzw. Sperren (4) jeweils eine zylinderförmige Durchgangsöffnung (52, 42) enthalten, durch die sie jeweils an der Oberfläche eines Tragplattenkragens (25, 24) positioniert sind.

5. Schloss nach einem der vorangehenden Ansprüche, **dadurch gekennzeichnet, dass** die Krägen (25, 24) der Tragplatte (2) innen glatt ausgeführt sind und die Krägen (65, 64) (73, 74, 75) der Querstrebe (6) außen glatt ausgeführt sind.

6. Schloss nach Anspruch 5, **dadurch gekennzeichnet, dass** die Krägen (65, 64) (73, 74, 75) der Querstrebe (6, 7) eine zylinderförmige Außenfläche haben, die im Durchmesser gleich der Außenfläche der Krägen (25, 24) der Tragplatte (2) ist, wobei jeder der Krägen der Querstrebe in Anlage an den diesen zugeordneten Tragplattenkragen gelangt, damit deren zylinderförmige Außenflächen eine zylinderförmige, kontinuierliche Führungsstütze bilden, die mit der Durchgangsöffnung (52, 42) des Riegels (5) oder der Sperre bzw. Sperren (4) zusammenwirkt.

7. Schloss nach Anspruch 4, **dadurch gekennzeichnet, dass** jeder der Krägen (65, 64) (73, 74, 75) der Querstrebe (6, 7) an seinem am weitesten von der Tragplatte (2) entfernt liegenden Ende einen Bund (65a, 64a) (73a, 74a, 75a) enthält, um benachbart zu ihrer drehbaren Führungsstütze einer Verlagerung des Riegels (5) oder der Sperre bzw. Sperren (4) entgegenzuwirken.

8. Schloss nach einem der Ansprüche 1 bis 7, **dadurch gekennzeichnet, dass** die Tragplatte (2) des Moduls des erfindungsgemäßen Schlosses Befestigungsmittel enthält, um eine Schutzkappe (3) festzuhalten, die es ermöglicht, den Riegel (5), die Sperre bzw. Sperren (4) und die Querstrebe (6, 7) zu überdecken, wobei das Modul somit ein Kleingehäuse bildet, das außen von der Kappe (3) und der Tragplatte (2) begrenzt wird.

9. Schloss nach Anspruch 8, **dadurch gekennzeichnet, dass** die Befestigungsmittel Einschnappelemente (23) sind, die an Laschen (23a) der Tragplatte (2) vorgesehen sind, wobei die Laschen in Ebenen liegen, die im wesentlichen parallel zu den Drehachsen des Riegels (5) und der Sperre bzw. Sperren (4) verlaufen.

10. Schloss nach einem der Ansprüche 8 oder 9, **dadurch gekennzeichnet, dass** im Bereich eines jeden ihrer Bünde (65a, 64a) (73a, 74a, 75a) die Querstrebe (6, 7) eine Bohrung (66, 77) enthält, die koaxial zur Gewindeinnenfläche des entsprechenden Kragens (65, 64) (73, 74, 75) der Querstrebe verläuft, jedoch einen größeren Durchmesser als die genannte Innenfläche aufweist, wobei diese Bohrung (66, 77) das Ende einer zylindrischen Erhebung (34, 35) aufnimmt, die fest mit der Kappe (3) verbunden ist.

11. Schloss nach Anspruch 10, **dadurch gekennzeichnet, dass** jede Erhebung (34, 35) der Kappe (3) rohrförmig ausgebildet ist, wobei das Ende der Befestigungsschraube (10), die mit der Gewindeinnenfläche des entsprechenden Kragens (64, 65) (73, 74, 75) der Querstrebe zusammenwirkt, innerhalb des unteren Abschnitts der Erhebung (34, 35) aufgenommen werden kann.

12. Schloss nach einem der Ansprüche 1 bis 10, **dadurch gekennzeichnet, dass** die Querstrebe (6) zwischen ihren Bünden (64a, 65a) (73a, 74a, 75a) einen bzw. mehrere Verbindungsarme (60) (70a, 70b) enthält, die im wesentlichen die gleiche Materialstärke haben wie die Bünde.

13. Schloss nach Anspruch 12, **dadurch gekennzeichnet, dass** der bzw. die Verbindungsarme (60) (70a, 70b) der Querstrebe (6, 7) eine Versteifungsrippe (6a) enthalten, damit die Querstrebe (6, 7) zum Einhalten des bzw. der Achsabstände zwischen den Drehachsen des Riegels (5) und der Sperre bzw. Sperren (4) beiträgt.

## Claims

1. Lock for a motor vehicle opening, the said opening comprising a moving door and a fixed element integral with the vehicle bodywork, the said lock comprising a rotary bolt (5), in the form of a fork, the said fork being intended to receive a keeper which projects on the fixed element of the opening, the bolt (5) being held in the closed position by a pivoting catch (4), the bolt (5) and the catch (4) being enclosed within a module, which comprises externally a plate (2) applied and fixed to the edge (1) of the moving door by screws (10), the axes of the bolt (5) and catch (4) being substantially perpendicular to the edge (1) of the moving door, the lock also comprising an enclosure enclosing all its mechanism and cooperating with the said module in order to provide control of the catch, the bolt (5) and catch (4) each being aligned on an externally smooth collar (25, 24) on the plate (2), the said collars (25, 24) each having pass through them one of the screws (10) for fixing the module to the edge (1) of the moving door, **characterised by** the fact that, on the side of the mid-plane of the bolt (5) and catch (4) where the module plate (2) is not situated, there is disposed a cross-member (6, 7) which comprises at least two internally threaded collars (65, 64) (74, 75), the distance between axes of the collars (64, 64) (74, 75) of the cross-member (6, 7) being equal to the distance between axes of the collars (25, 24) on the plate (2) so that the screwing of the fixing screws (10) into the collars (65, 64) of the cross-member (6) causes the plate (2) to be applied against the edge (1) of the moving door, the cross-member (6) then forming an obstacle opposing an offset of the mid-plane of the bolt (5) with respect to the mid-plane of the catch (4).

2. Lock according to Claim 1, **characterised by** the fact that the lock bolt is held in the closed position by a pivoting catch, itself held by a second pivoting catch, aligned substantially perpendicular to the edge on an externally smooth third collar (73) on the plate and by the fact that the cross-member (7) comprises a third collar (73) disposed so that the distances between axes between the collars (73, 74, 75) on the cross-member (6) are equal to those of the plate, the cross-member then forming an obstacle opposing an offset of the mid-planes of the bolt, catch and second catch with respect to each other.

3. Lock according to Claim 2, **characterised by** the fact that the third collar (73) on the cross-member (7) is threaded internally to permit the application of the plate against the edge by means of two screws screwed into two of the three collars (73, 74, 75) on the cross-member (7) or by means of three screws screwed into the three collars on the cross-member.

4. Lock according to one of Claims 1 to 3, **characterised by** the fact that the bolt (5) and catch or catches (4) each comprise(s) a cylindrical through opening (52, 42) by means of which each is positioned on the surface of a plate collar (25, 24).

5. Lock according to one of the preceding claims, **characterised by** the fact that the collars (25, 24) on the plate (2) are internally smooth and the collars (65, 64) (73, 74, 75) on the cross-member (6) are smooth externally.

6. Lock according to Claim 5, **characterised by** the fact that the collars (65, 64) (73, 74, 75) on the cross-member (6, 7) have a cylindrical external surface with the same diameter as the external surface of the collars (25, 24) on the plate (2), each of the said cross-member collars coming into abutment against the plate which is associated with it, so that their external cylindrical surfaces constitute a continuous cylindrical guidance area cooperating with the through opening (52, 42) of the bolt (5) or the catch or catches (4) respectively.

7. Lock according to Claim 4, **characterised by** the fact that each of the collars (65, 64) (73, 74, 75) on the cross-member (6, 7) comprises, at its end furthest away from the plate (2), a boss (65a, 64a) (73a, 74a, 75a) for opposing, close to their area for guidance in rotation, a movement of the bolt (5) or catch or catches (4) respectively.

8. Lock according to one of Claims 1 to 7, **characterised by** the fact that the plate (2) of the module of the lock according to the invention comprises fixing means for holding a protective cap (3) for covering the bolt (5), the catch or catches (4) and the cross-member (6, 7), the module thus constituting a small box delimited externally by the cap (3) and plate (2).

9. Lock according to Claim 8, **characterised by** the fact that the said fixing means are snapping-on elements (23) provided on lugs (23a) of the plate (2), said lugs being in planes substantially parallel to the rotation axes of the bolt (5) and catch or catches (4).

10. Lock according to one of Claims 8 or 9, **characterised by** the fact that, at each of its bosses (64a, 65a) (73a, 74a, 75a), the cross-member (6, 7) comprises a bore (66, 77) which is coaxial with the threaded internal surface of the corresponding cross-member collar (64, 65) (73, 74, 75) but which has a diameter greater than that of the said internal surface, this bore (66, 77) receiving the end of a cylindrical protrusion (34, 35) integral with the cap (3).

11. Lock according to Claim 10, **characterised by** the fact that each protrusion (34, 35) on the cap (3) has a tubular shape, the end of the fixing screw (10) which cooperates with the threaded internal surface of the corresponding cross-member collar (64, 65) (73, 74, 75) being able to be housed inside the bottom part of the protrusion (34, 35).

12. Lock according to one of Claims 1 to 10, **characterised by** the fact that the cross-member (6) comprises, between its bosses (64a, 65a) (73a, 74a, 75a) a connecting arm or arms (60) (70a, 70b) having substantially the same thickness as the said bosses.

13. Lock according to Claim 12, **characterised by** the fact that the connecting arm or arms (60) (70a, 70b) of the cross-member (6, 7) comprise a stiffening rib (6a) so that the cross-member (6, 7) cooperates in maintaining distances between the rotation axes of the bolt (5) and catch or catches (4).
